# EUROPÄISCHE PATENTSCHRIFT

(11) **EP 2 599 942 B1**
(45) Veröffentlichungstag und Bekanntmachung des Hinweises auf die Patenterteilung: **20.09.2017**
(21) Anmeldenummer: 12195176.8
(22) Anmeldetag: 30.11.2012
(51) Int. Cl.: E05B 15/02, E05B 47/00, E05B 17/22

(54) **Elektrischer Türöffner mit Entriegelungsschalter**
Electric door opener with unlocking switch
Dispositif d'ouverture de porte électrique avec commutateur de déverrouillage

(30) Priorität: 30.11.2011 DE 102011119727
(43) Veröffentlichungstag der Anmeldung: 05.06.2013
(73) Patentinhaber: ASSA ABLOY Sicherheitstechnik GmbH, 72458 Albstadt (DE)
(72) Erfinder: FAILER, Gisbert, 72474 Winterlingen (DE)
(74) Vertreter: Louis Pöhlau Lohrentz

(56) Entgegenhaltungen:
- EP-A2- 1 672 150
- DE-A1- 19 837 079
- DE-A1-102006 038 610
- DE-A1-102010 012 735
- DE-B- 1 251 178
- US-A- 3 691 333

## Beschreibung

Die Erfindung betrifft einen Türöffner für eine Tür mit einem in oder an einem Türrahmen bewegbar gelagertem Türflügel.

Im Folgenden werden zunächst einige Begriffsdefinitionen gegeben: Der Begriff "Türöffner" ist in der vorliegenden Anmeldung zu verstehen als "elektrisch betätigbarer Türöffner". Es handelt sich dabei um eine "elektrisch betätigbare Arretiereinrichtung für eine Tür". Die Arretiereinrichtung weist eine elektrisch betätigbare Sperreinrichtung und eine Türöffnerfalle auf. Das abtriebsseitige Sperrglied der Sperreinrichtung wirkt mit der Türöffnerfalle mittelbar oder unmittelbar zusammen und schaltet die Türöffnerfalle in eine Sperrstellung und eine Freigabestellung. Sperrstellung bedeutet, dass die Türöffnerfalle blockiert ist und die Tür daher nicht geöffnet werden kann. Freigabestellung bedeutet, dass sie freigegeben ist und die Tür geöffnet werden kann. Unter Türöffner wird nicht nur der Öffner einer Tür, sondern auch der Öffner eines Tores, Fensters oder einer anderen Verschlusseinrichtung mit bewegbar gelagertem Flügel verstanden. D. h. unter dem Begriff Tür wird in der vorliegenden Anmeldung auch ein Tor, ein Fenster und/oder eine andere Verschlusseinrichtung mit bewegbar gelagertem Flügel verstanden. Türöffner bedeutet aber nicht, dass ein Aggregat zum Antrieb der Öffnungsbewegung der Tür vorgesehen sein muss; ein solches Aggregat kann als Zusatzeinrichtung allerdings vorgesehen sein.

Unter dem Begriff "Flügel" oder "Türflügel" wird in der vorliegenden Anmeldung ein Drehflügel und/oder ein Schiebeflügel bestehend aus einem oder mehrerer solcher Flügel verstanden. Es kann sich auch um eine nichtbegehbare, vergleichbare Verschlussvorrichtung im Bau- oder Möbelbereich handeln, so z.B. auch um eine Rauchschutzklappe.

Unter dem Begriff "Schlossfalle" wird in der vorliegenden Anmeldung die mit der Türöffnerfalle zusammenwirkende Falle verstanden. Sie kann starr gelagert oder federnd gelagert sein. Sie muss nicht - kann aber - in Verbindung mit einem Schloss angeordnet sein.

Es handelt sich hierbei um einen elektrisch betätigbaren Türöffner. Er umfasst eine bewegbar gelagerte Türöffnerfalle, eine elektrisch schaltbare Sperreinrichtung mit einem elektrischen Aktor, z. B. Elektromagneten und einem durch den Aktor steuerbaren Sperrglied, z.B. Anker sowie eine Entriegelungsschaltereinrichtung. Die Entriegelungsschaltereinrichtung wirkt mit dem Sperrglied der Sperreinrichtung zusammen und ist über ein manuelles Schalterbetätigungselement in eine erste Schalterstellung und eine zweite Schalterstellung manuell schaltbar. Bei in erster Schalterstellung geschalteter Entriegelungsschaltereinrichtung kann der Türöffner als elektrisch schaltbarer Türöffner fungieren, d.h. die Sperreinrichtung des Türöffners ist in dieser Schalterstellung derart elektrisch schaltbar, dass die Sperreinrichtung in einer Sperrstellung die Türöffnerfalle unter Einwirkung des Sperrglieds sperrt, um den Türflügel in Schließlage zu arretieren, und in einer Freigabestellung die Türöffnerfalle frei gibt, um diese Arretierung des Türflügels aufzuheben. In der zweiten Schalterstellung ist die Situation demgegenüber wie folgt: Wenn die Entriegelungsschaltereinrichtung in der zweiten Schalterstellung geschaltet ist, ist das Sperrglied und/oder die Sperreinrichtung des Türöffners permanent in einer Freigabestellung geschaltet und damit die Türöffnerfalle solange frei gegeben.

Bei der Entriegelungsschalter-Einrichtung, die den manuellen Betätigungsschalter aufweist, handelt es sich also um eine Einrichtung, mit der die elektrisch schaltbare Sperreinrichtung des Türöffners als Dauerbetrieb ausgeschaltet werden kann. Diese Dauerausschaltung liegt vor, wenn die Entriegelungsschaltereinrichtung in der oben erläuterten zweiten Schalterstellung geschaltet ist. In dieser Stellung der Entriegelungsschaltereinrichtung ist die Sperreinrichtung des Türöffners elektrisch nicht mehr einschaltbar, d. h. sie ist solange die Entriegelungsschaltereinrichtung in der zweiten Schalterstellung ist, dauerhaft ausgeschaltet, so dass der Türflügel in der Schließlage durch den Türöffner nicht festgestellt werden kann.

Aus der Praxis sind Türöffner mit einer solchen Entriegelungsschaltereinrichtung mit manuellem Schalterbetätigungselement bekannt. Das manuelle Schalterbetätigungselement ist bei diesen bekannten Ausführungen als Schwenkhebel ausgebildet, der unmittelbar oder über ein Übertragungsglied mittelbar mit dem Anker des Elektromagneten der Sperreinrichtung des Türöffners zusammenwirkt. Über den Schwenkhebel kann der Anker in eine Position außer dem Wirkbereich des Elektromagneten festgestellt gehalten werden. In dieser Stellung ist der Türöffner außer Wirkfunktion, d. h. eine Feststellung des Türflügels über den Türöffner ist nicht möglich, solange der manuelle Schwenkhebel der Entriegelungsschaltereinrichtung in dieser Position steht. Der manuelle Schwenkhebel ist bei den in der Praxis bekannten Ausführungen ein flaches Stanzteil, das in der Regel mit dem Fingernagel betätigt wird. Der manuelle Schwenkhebel ist infolge eines Rastmechanismuses meist schwergängig und in Verbindung mit einer schlechten Zugänglichkeit schwer zu betätigen.

Aus der DE 10 2010 012 735 A1 ist ein Türöffner für eine Tür mit einem in oder an einem Türrahmen bewegbar gelagerten Türflügel, als Baueinheit ausgebildet, bekannt. Die Baueinheit ist im oder am ortsfesten Türrahmen oder einen Standflügel montierbar zum Zusammenwirken mit einer Schlossfalle am Türflügel. Der Türöffner umfasst eine bewegbar gelagerte Türöffnerfalle, eine elektrisch schaltbare Sperreinrichtung mit einem elektrischen Aktor, z. B. Elektromagnet, und einem durch den Aktor steuerbaren Sperrglied, z. B. Anker. Der Türöffner umfasst weiter eine Entriegelungsschaltereinrichtung die mit dem Sperrglied der Sperreinrichtung zusammenwirkt und über ein manuelles Schalterbetätigungselement in eine Schalterstellung "Aus" und eine Schalterstellung "Ein" schaltbar ist. Hierbei ist vorgesehen, dass bei Entriegelungsschaltereinrichtung in Schalterstellung "Aus" die Sperreinrichtung elektrisch in eine Sperrstellung und eine Freigabestellung schaltbar ist, wobei die Sperreinrichtung in der Sperrstellung die Türöffnerfalle unter Einwirkung des Sperrglieds sperrt, um den Türflügel in Schließlage zu arretieren, und in der Freigabestellung die Türöffnerfalle freigibt, um diese Arretierung des Türflügels aufzuheben. Bei Entriegelungsschaltereinrichtung in Schalterstellung "Ein" sind bzw. ist das Sperrglied und/oder die Sperreinrichtung permanent in die Freigabestellung geschaltet und dadurch die Türöffnerfalle freigegeben. Die Entriegelungsschaltereinrichtung ist als magnetisch wirkende Schaltereinrichtung ausgebildet. Sie besteht aus einem Permanentmagneten, der durch das Betätigungselement verlagerbar ist und über magnetische Wechselanordnung mit dem Anker, dem Sperrhebel oder der Türöffnerfalle zusammenwirkt. Bei Verlagerung des Permanentmagneten beim Betätigen des Betätigungselements wird dann der Anker, der Sperrhebel oder die Türöffnerfalle verlagert, wodurch der Türöffner wahlweise in eine Sperrstellung und in einer Freigabestellung geschaltet werden kann.

Der Erfindung liegt die Aufgabe zugrunde, einen Türöffner mit verbesserter manueller Entriegelungsschaltereinrichtung zu schaffen.

Diese Aufgabe wird mit dem Gegenstand des Patentanspruchs 1 gelöst. Es wird ein Türöffner für eine Tür mit einem in oder an einem Türrahmen bewegbar gelagerten Türflügel vorgeschlagen.

Die erfindungsgemäße Lösung sieht vor, dass die Entriegelungsschaltereinrichtung als mechanische Schaltereinrichtung ausgebildet ist, die ausschließlich mechanisch wirkende Bauteile aufweist, und dass der Schaltstößel der Schalttaste über eine im Türöffner geführte Übertragungseinrichtung mit dem Sperrglied der Sperreinrichtung zusammenwirkt.

Der Türöffner ist als Baueinheit ausgebildet, die im oder am ortsfesten Türrahmen oder einem Standflügel der Tür montierbar ist zum Zusammenwirken mit einer Schlossfalle am Türflügel oder die im oder am Türflügel montierbar ist zum Zusammenwirken mit einem Gegenelement am ortsfesten Türrahmen oder Standflügel. Die Tür kann mit einem Drehflügel ausgebildet sein. Der Drehflügel kann als Anschlagflügel oder Pendelflügel ausgebildet sein. Die Tür kann auch als zweiflüglige Tür mit zwei Drehflügeln ausgebildet sein. Die Drehflügel können als Anschlagflügel oder Pendelflügel ausgebildet sein. Vorzugsweise kann der eine Flügel als Gangflügel und der andere Flügel als Standflügel ausgebildet sein.

Der Türöffner umfaßt
- eine bewegbar gelagerte Türöffnerfalle,
- eine elektrisch schaltbare Sperreinrichtung mit einem elektrischen Aktor, z. B. Elektromagneten und einem durch den Aktor steuerbaren Sperrglied, z. B. Anker,
- eine Entriegelungsschaltereinrichtung, die mit dem Sperrglied der Sperreinrichtung zusammenwirkt und über ein manuelles Schalterbetätigungselement in eine Schalterstellung "Aus" und eine Schalterstellung "Ein" schaltbar ist,
wobei vorgesehen ist,
dass bei Entriegelungsschaltereinrichtung in Schalterstellung "Aus" die Sperreinrichtung elektrisch in eine Sperrstellung und eine Freigabestellung schaltbar ist, wobei die Sperreinrichtung in der Sperrstellung die Türöffnerfalle unter Einwirkung des Sperrglieds sperrt, um den Türflügel in Schließlage zu arretieren, und in der Freigabestellung die Türöffnerfalle freigibt, um diese Arretierung des Türflügels aufzuheben, und
dass bei Entriegelungsschaltereinrichtung in Schalterstellung "Ein" das Sperrglied und/oder die Sperreinrichtung die Sperreinrichtung permanent in eine Freigabestellung geschaltet sind bzw. ist und dadurch die Türöffnerfalle solange freigegeben ist,
wobei vorgesehen ist,
- dass die Entriegelungsschaltereinrichtung ein Schaltergehäuse aufweist, in dem das manuelle Schalterbetätigungselement bewegbar geführt gelagert ist,
- dass das manuelle Schalterbetätigungselement und das Schaltergehäuse über eine Schaltkulisseneinrichtung zur Einstellung der ersten Schalterstellung und der zweiten Schalterstellung zusammenwirken,
- dass das manuelle Schalterbetätigungselement als Schalttaste ausgebildet ist, die manuell durch ausschließlich axiale Druckbetätigung betätigbar ist.

Der erfindungsgemäße Türöffner weist den Vorteil auf, dass die Entriegelungsschaltereinrichtung durch ausschließlich axiale Druckbetätigung betätigbar ist, so dass die Nachteile eines schwenkbaren, schwer betätigbaren Betätigungshebels nicht auftreten. Die Entriegelungsschaltereinrichtung ist als mechanische Schaltereinrichtung ausgebildet, d.h. als eine Schaltereinrichtung, die ausschließlich mechanisch wirkende Bauteile aufweist. Über die Schaltkulisseneinrichtung wird es möglich, dass durch aufeinanderfolgende ausschließliche Druckbetätigung der Schalttaste die Schaltstellungen "Ein", "Aus", "Ein", "Aus" usw. nacheinander durchlaufen werden. Die jeweilige Rückstellung der Schalttaste kann über eine zwischen der Schaltertaste und dem Schaltergehäuse einwirkende Rückstellfeder, z.B. eine Druckfeder erfolgen.
Die Schaltkulisseneinrichtung sieht eine Schaltkulisse vor, die mit einem Kulissenelement zusammenwirkt. Die Schaltkulisse weist Haltepositionen für das Kulissenelement auf, um die Schalterstellungen zu realisieren. Die Schaltkulisse kann auf seiten des Schaltergehäuses und das Kulissenelement auf seiten der Schalttaste angeordnet sein oder umgekehrt, d.h. die Schaltkulisse auf seiten der Schalttaste und das Kulissenelement auf seiten des Schaltergehäuses. Um in den Haltepunkten der Schaltkulisse die Schalterstellungen zu realisieren, kann das Kulissenelement an einem Verriegelungselement angeordnet sein. Das Verriegelungselement ist im Falle der schalttastenseitigen Anordnung des Kulissenelements an der Schalttaste und im Falle der schaltergehäuseseitigen Anordnung des Kulissenelements am Schaltergehäuse.

Die Schaltkulisse kann als eine im wesentlichen schlitzförmige Ausnehmung oder als ein leisten- oder stufenförmiger Kurvenrand ausgebildet sein. Bei bevorzugten Ausführungen ist die Schaltkulisse so ausgebildet, dass es sich in einer Ebene erstreckt. Es sind jedoch auch Ausführungen der Schaltkulisse vorgesehen, bei denen sich die Schaltkulisse in einer gekrümmten Fläche erstreckt.

Um das Kulissenelement in der Schaltkulisse zu führen und dabei nacheinander die Schalterstellungen schrittweise zu durchlaufen, sehen bevorzugte Ausführungen vor, dass das Kulissenelement und/oder ein das Kulissenelement aufweisendes Verriegelungselement als ein in zweiwinkelig aufeinander stehenden Bewegungsachsen federnd bewegbares Element ausgebildet sind bzw. ist. Bei Ausführungen, bei denen das Kulissenelement an einem Verriegelungselement angeordnet ist, kann die federnde Bewegung des Kulissenelements dadurch besonders vorteilhaft erhalten werden, dass das Kulissenelement am freien auskragenden Ende des Verriegelungselements angeordnet ist und das Verriegelungselement formelastisch ausgebildet ist.

Die zwei winkelig aufeinander stehenden Bewegungsachsen können senkrecht aufeinander stehen. Vorzugsweise kann die eine Bewegungsachse mit der Schaltkulisse fluchten und die andere Bewegungsachse senkrecht zu der Schaltkulisse angeordnet sein.

Es ist vorgesehen, dass die Schalttaste einen Schaltstößel aufweist, der über einen im Türöffner geführten Schaltstift oder eine andere

Übertragungseinrichtung mit dem Sperrglied der Sperreinrichtung zusammenwirkt, um das Sperrglied und/oder die Sperreinrichtung so zu beaufschlagen, dass in der Schaltstellung "Ein" der permanenten Freigabestellung des Sperrglieds und/oder der Sperreinrichtung erhalten wird und in der Schalterstellung "Aus" die normale Funktionsweise des Türöffners erhalten wird.

Um eine zuverlässige Steuerung des Schaltstiftes zu gewährleisten, kann vorgesehen sein, dass die dem Schaltstift zugewandte Seitenwand des Schaltstößels in ihrem freien Endabschnitt über eine als eine Abschrägung ausgebildete Schaltflanke zurück springt und/oder vorspringend ausgebildet ist.

Um eine besonders zuverlässige Führung des Kulissenelements zu gewährleisten, kann vorgesehen sein, dass die Oberseite des Kulissenelements in zwei winkelig aufeinander stehenden Richtungen, die den Bewegungsrichtungen des Kulissenelements entsprechen, abgeschrägt ist.

Bei bevorzugten Ausführungen ist vorgesehen, dass die Schaltkulisse als schlitzförmige Ausnehmung zur Führung des darin eingreifenden Kulissenelements ausgebildet ist, wobei der Rand der Ausnehmung mit dem Rand des Kulissenelements zusammenwirkt, um den Weg des Kulissenelements zu bestimmen.

Die Schaltkulisse kann in ihrem Verlauf ein- oder mehrfach abgewinkelt ausgebildet sein.

Die Schaltkulisse kann mindestens eine Raststelle aufweisen, die mindestens einer Schalterstellung entspricht. Die Raststelle bildet eine Haltestelle im Verlauf des Führungswegs des Kulissenelements.

Die Schaltkulisse kann in ihrem Verlauf im wesentlichen Z- oder L-förmig ausgebildet sein und in ihrem hinteren Abschnitt eine seitlich abgezweigte Kulissenausnehmung aufweisen. Es kann vorgesehen sein, dass die seitlich abgezweigte Kulissenausnehmung als Raststelle der Schaltkulisse ausgebildet ist, in der das Kulissenelement in einer Schalterstellung, z.B. der Schalterstellung "Ein" angeordnet ist.

Das Kulissenelement kann in der Schalterstellung "Ein" der Schalttaste mit seiner Rückflanke an einer negativen Abschrägung der Kulissenausnehmung anliegen.

Um das Schaltergehäuse beim Einsetzen in den Türöffner selbsttätig zu fixieren, kann vorgesehen sein, dass das Schaltergehäuse ein federndes Rastelement mit einer Rastnase aufweist, die mit einer Rastausnehmung des Türöffners unter Ausbildung einer Rastverbindung zusammenwirkt.

In einer vorteilhaften Weiterbildung kann vorgesehen sein, dass die Entriegelungsschaltereinrichtung als Baueinheit ausgebildet ist, die in eine Aufnahmeausnehmung des eine Baueinheit bildenden Türöffners einsteckbar ist. Es sind hiermit Ausführungen möglich, bei denen eine einfache Nachrüstbarkeit des Türöffners mit der Entriegelungsschaltereinrichtung erhalten wird, indem die Entriegelungsschaltereinrichtung als nachrüstbare Baueinheit ausgebildet ist.

Die Erfindung wird nun anhand von Zeichnungen näher erläutert. Es zeigen
- Fig. 1: eine perspektivische Darstellung eines erfindungsgemäßen Türöffners mit einer Entriegelungsschalter-Baueinheit;
- Fig. 2: den Türöffner in Fig. 1 im teilweise demontierten Zustand;
- Fig. 3: den Türöffner in Fig. 1 mit demontiertem Gehäusedeckel und bei in den Türöffner eingesetzter Entriegelungsschalter-Baueinheit;
- Fig. 4: die Entriegelungsschalter-Baueinheit in Fig. 1 in einer perspektivischen Explosionsdarstellung mit Blickrichtung auf die Unterseite;
- Fig. 5: die Entriegelungsschalter-Baueinheit in Fig. 4 mit teilweise eingesetzter Schalttaste;
- Fig. 6: die Entriegelungsschalter-Baueinheit in Fig. 4 mit Schalttaste in Aus-Position;
- Fig. 7: die Entriegelungsschalter-Baueinheit in Fig. 6 mit teilweise eingedrückter Schalttaste;
- Fig. 8: die Entriegelungsschalter-Baueinheit in Fig. 6 mit weiter eingedrückter Schalttaste;
- Fig. 9: die Entriegelungsschalter-Baueinheit in Fig. 6 mit Schalttaste in Ein-Position;
- Fig. 10: die Entriegelungsschalter-Baueinheit in Fig. 9 aus Blickrichtung X in Fig. 9;
- Fig. 11a: eine Ausschnittdarstellung der Entriegelungsschalter-Baueinheit in Fig. 6 in einer ersten Position zwischen Ein- und Aus-Position;
- Fig.: 11 b eine Ausschnittdarstellung der Entriegelungsschalter-Baueinheit in Fig. 6 in einer zweiten Position zwischen Ein- und Aus-Position;
- Fig. 12: die Entriegelungsschalter-Baueinheit in Fig. 6 in einer dritten Position zwischen Ein- und Aus-Position.

Die Fig. 1 bis 3 zeigen den Türöffner 2, der eine Entriegelungsschalter-Baueinheit 1 aufweist. Die Entriegelungsschalter-Baueinheit 1 ist bei dem dargestellten Ausführungsbeispiel als Nachrüst-Baueinheit ausgebildet, die in eine Aufnahmeausnehmung 21 des Türöffners 2 einsetzbar ist. Der Türöffner 2 ist ein elektrisch schaltbarer Türöffner. Er dient dazu, einen Türflügel einer Tür in der Schließstellung der Tür festzustellen und bedarfsweise zum Öffnen aus der Schließlage freizugeben.

Der Türöffner 2 ist, was seine Montage an der Tür betrifft, im ortsfesten Rahmen der Tür zu montieren. Die abtriebsseitige Türöffnerfalle 22 des Türöffners wirkt in der Schließstellung der Tür mit dem Türflügel zusammen, und zwar in der Regel mit einer Schlossfalle des Türflügels. Die umgekehrte Montage, bei der der Türöffner 2 am Türflügel montiert ist und die Türöffnerfalle 22 mit einem Gegenelement am Türrahmen zusammenwirkt, ist aber grundsätzlich ebenfalls möglich.

Wesentlich vorteilhaft im vorliegenden Fall ist, dass der elektrische Türöffner 2 eine Entriegelungsschalter-Baueinheit 1 aufweist. Diese wird hinsichtlich ihres Aufbaus und ihrer Funktion nachfolgend im Detail beschrieben.

Zunächst noch zum allgemeinen Aufbau und zur Funktion des Türöffners. Es sei auf Figur 3 verwiesen. Der Türöffner 2 weist eine elektrisch schaltbare Sperreinrichtung auf, die im vorliegenden Fall durch einen Elektromagneten und einen drehbar gelagerten Anker 25 gebildet wird. Der Anker 25 wirkt mit der Türöffnerfalle 22 zusammen. Zwischen dem Anker 25 und der Türöffnerfalle 22 ist in dem dargestellten Fall als Übersetzungsgetriebe ein Wechsel 23 geschaltet. Der Wechsel 23 ist als eine Hebeleinrichtung ausgebildet. Der Anker 25 bildet das Sperrglied der Sperreinrichtung. Die Sperreinrichtung kann eine Sperrstellung und eine Freigabestellung einnehmen. In der Sperrstellung ist der Anker 25 in einer Schaltstellung, in der er den Wechsel 23 und darüber die Türöffnerfalle 22 sperrt, so dass der Türflügel in Schließstellung der Tür festgestellt wird. In der Freigabestellung ist der Anker 25 in einer Schaltstellung, die so ausgebildet ist, dass der Anker den Wechsel 23 nicht sperrt und somit auch die Türöffnerfalle 22 nicht gesperrt ist. Damit ist der Türflügel zum Öffnen freigegeben.

Der Türöffner 2 kann als Arbeitsstromtüröffner oder als Ruhestromtüröffner ausgebildet sein. Im Falle des Arbeitsstromtüröffners sperrt im unbestromten Zustand des Elektromagneten der Anker 25 den Wechsel 23 und damit die Türöffnerfalle 22. Durch Bestromen des Elektromagneten wird der Anker 25 und damit der Wechsel 23 und die Türöffnerfalle 22 freigegeben. Im Falle des Ruhestromtüröffners ist die Situation umgekehrt, d. h. der Anker 25 ist bei bestromtem Elektromagneten gesperrt und bei unbestromtem Elektromagneten freigegeben.

Nun zu der Entriegelungsschalter-Baueinheit 1: Diese Baueinheit weist eine manuell betätigbare Schalttaste 11 und ein Schaltergehäuse 12 auf, in dem die Schalttaste 11 durch manuelle Druckbetätigung axial verschiebbar ist. Die Schalttaste 11 bildet somit das manuelle Betätigungselement der Entriegelungsschalter-Baueinheit 1. Sie kann lediglich durch Druckbetätigung verschiedene Schaltstellungen in dem Schaltergehäuse 12 einnehmen, wie in den Figuren 4ff gezeigt ist. Wie aus Figur 3 erkennbar, ist ein Schaltstift 24 als Übertragungsglied zwischen der Schalttaste 11 und dem Anker 25 geschaltet. Durch manuelles Eindrücken der Schalttaste 11 kann der Anker 25 manuell betätigt werden. Dies erfolgt dadurch, dass der Schaltstift 24 die Schaltbewegung von einem an der Schalttaste 11 angeordnetem Schaltstößel 11s auf den Anker 25 überträgt (siehe Fig. 3 und 4).

Die Schalttaste 11 ist durch Eindrücken von einer Schalterstellung "Aus" in eine Schalterstellung "Ein" schaltbar. Mit Einstellen in die Schalterstellung "Ein" der Schalttaste 11 ist die Entriegelungsfunktion der Entriegelungsschalter-Baueinheit 1 eingeschaltet. Mit Einstellen dieser Schalterstellung wird der Anker 25 freigeschaltet, und demzufolge werden auch der Wechsel 23 und damit die Türöffnerfalle 22 freigeschaltet. Diese Freischaltung ist dauerhaft. Das heißt, solange die Schalttaste 11 in der Schalterstellung "Ein" steht, kann der Türöffner elektrisch nicht geschaltet werden, d. h. er kann durch seine elektrische Sperreinrichtung nicht in Sperrstellung geschaltet werden. Erst durch erneutes Eindrücken der Schalttaste 11 gelangt die Schalttaste 11 wieder in ihre Schalterstellung "Aus" zurück. In dieser Schalterstellung "Aus" kommt der Schaltstift 24 außer Eingriff des Ankers 25. Nun ist der Entriegelungsschalter 1 ausgeschaltet und somit der elektrische Türöffner wieder elektrisch schaltbar, d. h. der Anker kann durch elektrische Betätigung des Türöffners in Freigabestellung und in Sperrstellung geschaltet werden. Auch diese Schaltung in der Schalterstellung "Aus" ist dauerhaft. Sie bleibt solange bestehen, bis die Schalttaste 11 durch erneutes Eindrücken in die Schalterstellung "Ein" geschaltet wird.

Die Figuren 4ff zeigen den Aufbau der Entriegelungsschalter-Baueinheit 1 im Detail. Die Entriegelungsschalter-Baueinheit 1 besteht aus dem an seiner Vorderseite offenen kastenförmigen Schaltergehäuse 12 und der in dem Schaltergehäuse 12 linear geführten Schalttaste 11. Die Schalttaste 11 ist als ein flacher Schieber ausgebildet. Der Querschnitt der Schalttaste 11 quer zu ihrer Bewegungsrichtung S (siehe Fig. 4) ist komplementär zu dem lichten Querschnitt des Aufnahmeraums des Schaltergehäuses 12. Die Innenseiten der beiden Seitenwände des Schaltergehäuses 12 bilden die Linearführungen für die Schalttaste 11. Die Entriegelungsschalter-Baueinheit 1 ist in Fig. 4ff. abweichend von den Fig. 1 bis 3 mit Blickrichtung auf die Unterseite dargestellt, so dass die Grundplatte des Schaltergehäuses 12 nach oben weist.

Die äußeren beiden Seitenwände des Schaltergehäuses 12 sind als im Querschnitt L-förmige Führungsränder 12 k ausgebildet. Diese greifen beim Einsetzen der Entriegelungsschalter-Baueinheit 1 in den komplementären Führungsrand 21k in den inneren Seitenwänden der Aufnahmeausnehmung 21 (Fig. 1) des Türöffners 2 ein unter Ausbildung einer linearen Schiebeführung zum Einsetzen der Entriegelungsschalter-Baueinheit 1.

Um die Entriegelungsschalter-Baueinheit 1 in der eingesetzten Stellung in der Aufnahmeausnehmung 21 im Türöffner zu verrasten, ist in der Grundplatte des Schaltergehäuses 12 ein elastisch federndes Rastelement 12r mit einer über die Rückwand des Schaltergehäuses 12 hinausragenden Rastnase 12rn ausgebildet. Diese Rastnase 21 rn wirkt in der eingesetzten Stellung der Entriegelungsschalter-Baueinheit 1 mit einer in der hinteren Stirnwand der Aufnahmeausnehmung 21 des Türöffners 2 angeordneten Rastausnehmung 21r zusammen (siehe Fig. 2). Die Rastnase 12rn ist in ihrem vorderen Endabschnitt mit einer Abschrägung ausgebildet, die das Einführen in die Rastausnehmung 21r erleichtert. Der hintere Endabschnitt der Rastnase 12rn ist als eine senkrechte Anschlagfläche ausgebildet. Beim Einsetzen der Entriegelungsschalter-Baueinheit 1 wird das Rastelement 12r beim Eintauchen in die Rastausnehmung 21r über die Abschrägung der Rastnase 12rn solange ausgelenkt, bis die Anschlagfläche der Rastnase 12rn in die Rastausnehmung 21 einfällt und das Rastelement 12r wieder seine Ausgangslage einnimmt. Die Entriegelungsschalter-Baueinheit 1 ist nun in der Aufnahmeausnehmung 21 durch Verrastung fixiert. Die Schalttaste 11 ist in dem Schaltergehäuse 12 linear verschiebbar. Die beiden inneren Seitenwände der Aufnahmeausnehmung im Schaltergehäuse 12 bilden die Linearführungen für die Schalttaste 11.

Die Schalttaste 11 ist als ein im Wesentlichen plattenförmiger Körper mit einem manuell betätigbaren Betätigungsabschnitt und einem hinter die Stirnfläche des Betätigungsabschnitts zurückspringender Schaltabschnitt ausgebildet. Das hintere Stirnende des Schaltabschnitts wirkt mit dem Schaltstift 24 zusammen. In der in Figur 3 dargestellten ersten Schalterstellung der Schalttaste 11 fluchtet die vordere Stirnfläche des zurückspringenden Schaltabschnitts mit der vorderen Stirnfläche des Schaltergehäuses 12. Das vordere Stirnende des vorspringenden Betätigungsabschnitts steht dabei über die vordere Stirnfläche des Schaltergehäuses 12 vor.

Wie Fig. 4 zeigt, ist der Schaltabschnitt im Wesentlichen U-förmig ausgebildet und nimmt zwischen den beiden U-Schenkeln eine als Schraubendruckfeder ausgebildete Rückstellfeder 11f auf. Die Rückstellfeder 11f ist an der Rückwand der Aufnahmeausnehmung des Schaltergehäuses 12 abgestützt. Die U-Schenkel weisen eine unterschiedliche Länge auf, wobei der mit einer Seitenwand des Betätigungsabschnitts einstückig angrenzend ausgebildete U-Schenkel eine geringere Länge aufweist als der als der Schaltstößel 11sf ausgebildete andere U-Schenkel. Der Schaltstößel 11sf durchgreift die Rückwand der Aufnahmeausnehmung des Schaltergehäuses 12 und wirkt mit dem Schaltstift 24 des Türöffners 2 zusammen. Die der Rückstellfeder 11f abgewandte Seitenwand des Schaltstößels 11s springt in ihrem freien Endabschnitt über eine als eine Abschrägung ausgebildete Schaltflanke 11sf zurück (siehe auch Fig. 7 und 8). In der Schalterstellung "Aus" der Schalttaste 11 liegt die Stirnfläche des Schaltstifts 24 des Türöffners 2 an dem zurückspringenden Abschnitt an. Das gegenüberliegende Steuerende des Schaltstifts verbleibt außer Reichweite des Ankers. Die Sperreinrichtung des Türöffners ist in dieser Schalterstellung der Schalttaste 11 elektrisch schaltbar. Wenn die Schalttaste 11 aus der Schalterstellung "Aus" in die Schalterstellung "Ein" gebracht wird, gleitet die Stirnfläche des Schaltstifts 24 über die Schaltflanke 11fs auf die Seitenwand des Schaltstößels 11s, wobei der Schaltstift 24 eine Axialbewegung erfährt, so dass das gegenüberliegende Steuerende des Schaltstifts 24 den Anker des Türöffnermagneten in die Lage bringt, in der die Sperreinrichtung dauerhaft freigeschaltet ist. Die Sperreinrichtung des Türöffners ist in dieser Schalterstellung "Ein" der Schalttaste 11 elektrisch nicht schaltbar, sondern dauerhaft freigeschaltet.

Um mit der axialen Druckbetätigung der Schalttaste 11 die beiden Schalterstellungen der Entriegelungsschalter-Baueinheit 1, d. h. die Schalterstellung "Ein" und die Schalterstellung "Aus" einstellen zu können, ist zwischen der Schalttaste 11 und dem Schaltergehäuse 12 eine Schaltkulisseneinrichtung ausgebildet. Diese wird hinsichtlich ihres konstruktiven Aufbaus und ihrer Funktion nachfolgend beschrieben:

Der in der Darstellung in Figur 4 auf der linken Seite der Schalttaste 11 ausgebildete Betätigungsabschnitt der Schalttaste 11 weist ein von der vorderen Stirnseite zur Innenseite parallel mit Abstand zu dem plattenförmigen Grundkörper 11g der Schalttaste 11 auskragendes, als Blattfeder ausgebildetes Rastelement 11r und ein parallel dazu entsprechend auskragend angeordnetes in zwei Bewegungsachsen x, y federndes Verriegelungselement 11v auf. Das Rastelement 11r und das Verriegelungselement 11v wirken mit einer im Schaltergehäuse 12 ausgebildeten Schaltkulisse 12s zusammen. Die Schaltkulisse ist der dem Rastelement 11r und dem Verriegelungselement 11v zugewandten Deckwand des Schaltergehäuses 12 als ebene Schaltkulisse ausgebildet. Aufbau und Funktion der Schaltkulisseneinrichtung ist wie folgt:

Der der vorderen Seitenwand abgewandte freie Endabschnitt des Rastelements 11r ist als eine vorspringende Rastnase 11m ausgebildet. Der vordere Endabschnitt der Rastnase 11m ist abgeschrägt ausgebildet. Die hintere freie Stirnfläche der Rastnase 11 ist als eine bogenförmige, senkrecht abfallende Anschlagfläche ausgebildet. Die Rastnase 11 fällt bei Einsetzen der Schalttaste 11 in das Schaltergehäuse 12 in eine mit der Schaltkulisse verbundenen Rastausnehmung des Schaltergehäuses 12 ein.

Das in zwei Achsen federnde Verriegelungselement 11v ist mit Abstand neben dem Rastelement 11r angeordnet. Der der vorderen Seitenwand abgewandte freie Endabschnitt des Verriegelungselements 11v ist als ein vorspringender Kopf ausgebildet, der das Kulissenelement 11 vk bildet. Die beiden Bewegungsachsen des Verriegelungselements 11v sind in Fig. 4 durch ein Achsenkreuz x, y verdeutlicht. Das Kulissenelement 11vk ist parallel und senkrecht zur Deckplatte der Schalttaste 11 bewegbar. Das Kulissenelement 11vk gleitet beim Betätigen der Schalttaste 11 in der Schaltkulisse 12s, die in der Grundplatte des Schaltergehäuses 12 ausgebildet ist. Im dargestellten Fall ist die Schaltkulisse 12s als schlitzförmige Ausnehmung ausgebildet, die die Grundplatte des Gehäuses 12 durchgreift. Die Schaltkulisse 12s ist als ebene Schaltkulisse ausgebildet. Die schlitzförmige Ausnehmung weist einen mehrfach abgewinkelten Verlauf auf. Die die Schaltkulisse 12s bildende schlitzförmige Ausnehmung ist im Wesentlichen Z-förmig ausgebildet und weist einen der Vorderseite des Gehäuses 12 zugewandten Fußabschnitt auf, der die Aufnahme für das weiter oben beschriebene Rastelement 11r der Schalttaste 11 bildet und im lichten Querschnitt komplementär der vorspringenden Rastnase 11 rn entspricht. Die schlitzförmige Schaltkulisse 12s geht über einen schräg verlaufenden Zwischenabschnitt in einen als Schaltabschnitt ausgebildeten Endabschnitt über. Der Endabschnitt weist eine Kulissenausnehmung 12sa auf, in der das Kulissenelement 11 vk zur Anlage kommt, wenn die Schalttaste 11 in der Schalterstellung "Ein" ist.

Fig. 5 zeigt die Entriegelungsschalter-Baueinheit 1 beim Zusammenbau. Die Rastnase 11 rn steht kurz vor dem Kontakt mit der Innenseite der Grundplatte des Gehäuses 12. Beim weiteren Einführen der Schalttaste 11 in das Gehäuse 12 wird das elastisch federnde Rastelement 11r über die Abschrägung der Rastnase 11 rn solange ausgelenkt, bis die Anschlagfläche der Rastnase 11 rn in die Aufnahme in der Schaltkulisse 12s einfällt und das Rastelement 11r wieder seine Ausgangslage einnimmt. Die Schalttaste 11 ist nun gegen das Herausgleiten aus dem Gehäuse 12 gesichert, wie in Fig. 6 gezeigt. In Fig. 6 ist die Schalttaste 11 maximal ausgefahren; sie befindet sich in der ersten Schalterstellung, die Schaltstellung "Aus". Das Kulissenelement 11vk ist vor der Kulissenausnehmung 12sa positioniert.

Die Fig. 7 bis 9 zeigen den Schaltvorgang von der Schalterstellung "Aus" der Schalttaste 11 in die Schalterstellung "Ein" der Schalttaste 11.

In Fig. 7 ist die Schalttaste 11 in einer ersten Zwischenposition zwischen der Schalterstellung "Aus" und der Schalterstellung "Ein" dargestellt. Das Kulissenelement 11vk gleitet in dem schräg verlaufenden Zwischenabschnitt der Schaltkulisse 12s auf den als Schaltabschnitt ausgebildeten Kopfabschnitt zu und wird dabei seitlich in x-Richtung (siehe Fig. 4) ausgelenkt, bis die in Fig. 8 dargestellte zweite Zwischenposition erreicht ist. Beim weiteren Eindrücken der Schalttaste 11 fällt das Kulissenelement 11vk in die Kulissenausnehmung 12sa ein (Fig. 9), wobei das Verriegelungselement 11v zurückfedert. Das Kulissenelement 11vk kommt dabei mit seiner Rückflanke an einer negativen Abschrägung der Kulissenausnehmung 12sa zur Anlage und wird durch die Federkraft der in Fig. 6 bis 8 nicht sichtbaren Rückstellfeder gegen die Abschrägung gezogen. Die Schalttaste 11 befindet sich nun in der Schalterstellung "Ein", die in Fig. 9 gezeigt ist.

Die Fig. 10 bis 12 zeigen den Schaltvorgang von der Schalterstellung "Ein" der Schalttaste 11 in die Schalterstellung "Aus" der Schalttaste 11. Die Schalterstellung "Ein" ist in Fig. 9 und die Schalterstellung "Aus" ist in Fig. 6 gezeigt.

Wie aus Fig. 10 zu erkennen, ist die Oberseite des Kulissenelements 11 vk in zwei aufeinander senkrecht stehenden Richtungen abgeschrägt. Die Abschrägung wirkt beim weiteren Eindrücken der Schalttaste 11 mit einer an der Innenseite der Grundplatte des Gehäuses 12 ausgebildeten komplementären Abschrägung zusammen, wodurch das Kulissenelement sowohl in y-Richtung als auch in x-Richtung in Richtung der Gehäusewand ausgelenkt wird und mit der Kulissenausnehmung 12sa außer Eingriff gelangt. Damit das Kulissenelement 11vk vollständig ausgelenkt werden kann, weist das Gehäuse 12 in der Seitenwand ein Durchgangsloch 12d auf, das als eine zweite Schaltkulisse ausgebildet ist. Wie Fig. 10 zeigt, handelt es sich um ein rechteckförmiges Durchgangsloch, das so dimensioniert und angeordnet ist, dass das Kulissenelement 11 vk bei maximaler Auslenkung in das Durchgangsloch eintaucht und dort in y-Richtung höhenfixiert ist (siehe Fig. 11a und 11b). Beim Loslassen der Schalttaste 11 wird die Schalttaste 11 durch die Federkraft der Rückstellfeder in Richtung Schalterstellung "Aus" bewegt. Dabei fixiert das Durchgangsloch 12d das Kulissenelement 11vk solange in y-Richtung, bis es beim Zurückfedern nicht mehr in die Kulissenausnehmung 12sa eintauchen kann.

In Fig.12 ist das Kulissenelement 11 vk in einer Position zwischen der Kulissenausnehmung 12sa und dem in der Grundkontur U-förmigen Fußabschnitt der Schaltkulisse 12s kurz vor Erreichen der Schalterstellung "Aus" (Fig. 6) dargestellt. Das Verriegelungselement 11v ist in x-Richtung in seine Ausgangslage zurückgefedert und in y-Richtung noch ausgelenkt, wobei die Oberseite des Kulissenelements 11vk die Grundplatte untergreift und dabei an der Innenseite der Grundplatte des Gehäuses 12 unter Federspannung anliegt. Beim Erreichen der Schalterstellung "Aus" springt das Verriegelungselement 11v zurück und nimmt seine in Fig. 6 dargestellte Ausgangslage ein.

### Bezugszeichenliste

- 1: Entriegelungsschalter-Baueinheit
- 11: Schalttaste
- 11g: Grundkörper der Schalttaste
- 11f: Rückstellfeder
- 11k: Schaltkulisse
- 11ka: Kulissenausnehmung
- 11r: Rastelement
- 11rn: Rastnase
- 11s: Schaltstößel
- 11sf: Schaltflanke
- 11v: Verriegelungselement
- 11vk: Kulissenelement
- 12: Gehäuse
- 12d: Durchgangsloch
- 12k: Führungsrand
- 12r: Rastelement
- 12rn: Rastnase
- 12s: Schaltkulisse
- 12sa: Kulissenausnehmung
- 2: Türöffner
- 21: Aufnahmeausnehmung
- 21k: Führungsrand
- 21r: Rastausnehmung
- 22: Türöffnerfalle
- 23: Wechsel
- 24: Schaltstift
- 25: drehbarer Anker

## Patentansprüche

1. Türöffner für eine Tür mit einem in oder an einem Türrahmen bewegbar gelagerten Türflügel als Baueinheit ausgebildet, die im oder am ortsfesten Türrahmen oder einen Standflügel montierbar ist zum Zusammenwirken mit einer Schlossfalle am Türflügel oder die im oder am Türflügel montierbar ist zum Zusammenwirken mit einem Gegenelement am ortsfesten Türrahmen oder Standflügel,
wobei der Türöffner umfasst:
- eine bewegbar gelagerte Türöffnerfalle (22),
- eine elektrisch schaltbare Sperreinrichtung mit einem elektrischen Aktor, z. B. Elektromagnet, und einem durch den Aktor steuerbaren Sperrglied (25), z. B. Anker,
- eine Entriegelungsschaltereinrichtung (1), die mit dem Sperrglied (25) der Sperreinrichtung zusammenwirkt und über ein manuelles Schalterbetätigungselement (11) in eine Schalterstellung "Aus" und eine Schalterstellung "Ein" schaltbar ist,
wobei vorgesehen ist,
dass bei Entriegelungsschaltereinrichtung in Schalterstellung "Aus" die Sperreinrichtung elektrisch in eine Sperrstellung und eine Freigabestellung schaltbar ist, wobei die Sperreinrichtung in der Sperrstellung die Türöffnerfalle (22) unter Einwirkung des Sperrglieds (25) sperrt, um den Türflügel in Schließlage zu arretieren, und in der Freigabestellung die Türöffnerfalle (22) freigibt, um diese Arretierung des Türflügels aufzuheben;
dass bei Entriegelungsschaltereinrichtung in Schalterstellung "Ein" das Sperrglied (25) und/oder die Sperreinrichtung permanent in die Freigabestellung geschaltet sind bzw. ist und dadurch die Türöffnerfalle (22) freigegeben ist, und
wobei vorgesehen ist,
- dass die Entriegelungsschaltereinrichtung (1) ein Schaltergehäuse (12) aufweist, in dem das manuelle Schalterbetätigungselement (11) bewegbar geführt gelagert ist,
- dass das manuelle Schalterbetätigungselement (11) und das Schaltergehäuse (12) über eine Schaltkulisseneinrichtung (11vk, 12s) zur Einstellung der Schalterstellung "Aus" und der Schalterstellung "Ein" zusammenwirken,
- dass das manuelle Schalterbetätigungselement (11) als Schalttaste (11) ausgebildet ist, die manuell durch ausschließlich axiale Druckbetätigung betätigbar ist,
- dass die Schalttaste (11) einen Schaltstößel (11s) aufweist,
**dadurch gekennzeichnet,**
- **dass** die Entriegelungsschaltereinrichtung (1) als mechanische Schaltereinrichtung ausgebildet ist, die ausschließlich mechanisch wirkende Bauteile aufweist, und
- **dass** der Schaltstößel (11s) der Schalttaste (11) über eine im Türöffner (2) geführte Übertragungseinrichtung mit dem Sperrglied (25) der Sperreinrichtung zusammenwirkt.

2. Türöffner nach Anspruch 1,
**dadurch gekennzeichnet,**
**dass** die Schalttaste (11) ein Kulissenelement (11vk) aufweist, welches in einer Schaltkulisse (12s) des Schaltergehäuses (12) geführt ist, oder umgekehrt, d. h. das Schaltergehäuse (12) ein Kulissenelement aufweist, welches in einer Schaltkulisse (12s) der Schalttaste (11) geführt ist.

3. Türöffner nach Anspruch 2,
**dadurch gekennzeichnet,**
**dass** das Kulissenelement (11vk) und/oder ein das Kulissenelement (11vk) aufweisendes Verriegelungselement (11v) als ein in zwei winkelig aufeinander stehenden Bewegungsachsen federnd bewegbares Element ausgebildet sind bzw. ist.

4. Türöffner nach Anspruch 3,
**dadurch gekennzeichnet,**
**dass** die zwei winkelig aufeinander stehenden Bewegungsachsen senkrecht aufeinander stehen.

5. Türöffner nach einem der Ansprüche 3 bis 4,
**dadurch gekennzeichnet,**
**dass** die Oberseite des Kulissenelements (11vk) in zwei winkelig aufeinander stehenden Richtungen, die den Bewegungsachsen des Kulissenelements (11vk) entsprechen, abgeschrägt ist.

6. Türöffner nach einem der Ansprüche 2 bis 5,
**dadurch gekennzeichnet,**
**dass** die Schaltkulisse (12s) als schlitzförmige Ausnehmung zur Führung des darin eingreifenden Kulissenelements (11vk) ausgebildet ist.

7. Türöffner nach einem der Ansprüche 2 bis 6,
**dadurch gekennzeichnet,**
**dass** die Schaltkulisse (12s) in ihrem Verlauf ein- oder mehrfach abgewinkelt ausgebildet ist.

8. Türöffner nach einem der Ansprüche 6 oder 7,
**dadurch gekennzeichnet,**
**dass** die Schaltkulisse (12s) mindestens eine Raststelle aufweist, die mindestens einer Schalterstellung entspricht.

9. Türöffner nach einem der Ansprüche 2 bis 8,
**dadurch gekennzeichnet,**
**dass** die Schaltkulisse (12s) in ihrem Verlauf im wesentlichen Z- oder L-förmig ausgebildet ist und in ihrem hinteren Abschnitt eine seitlich abgezweigte Kulissenausnehmung (12sa) aufweist.

10. Türöffner nach Anspruch 9,
**dadurch gekennzeichnet,**
**dass** die seitlich abgezweigte Kulissenausnehmung als Raststelle der Schaltkulisse ausgebildet ist, in der das Kulissenelement (11vk) in der Schalterstellung "Ein" angeordnet ist.

11. Türöffner nach Anspruch 10,
**dadurch gekennzeichnet,**
**dass** das Kulissenelement (11vk) in der Schalterstellung "Ein" der Schalttaste (11) mit seiner Rückflanke an einer negativen Abschrägung der Kulissenausnehmung (12sa) anliegt.

12. Türöffner nach einem der vorangehenden Ansprüche,
**dadurch gekennzeichnet,**
**dass** die Schalttaste (11) eine als Druckfeder ausgebildete Rückstellfeder (11f) aufweist, die zwischen der Schalttaste (11) und dem Schaltergehäuse (12) angeordnet ist.

13. Türöffner nach einem der vorangehenden Ansprüche,
**dadurch gekennzeichnet,**
**dass** die Übertragungseinrichtung als Schaltstift (24) ausgebildet ist, wobei die dem Schaltstift (24) zugewandte Seitenwand des Schaltstößels (11s) in ihrem freien Endabschnitt über eine als eine Abschrägung ausgebildete Schaltflanke (11sf) zurück- oder vorspringend ausgebildet ist, wobei die Schaltflanke (11 sf) mit dem Schaltstift (24) zusammenwirkt.

14. Türöffner nach einem der vorangehenden Ansprüche,
**dadurch gekennzeichnet,**
**dass** das Schaltergehäuse (12) ein federndes Rastelement (12r) mit einer Rastnase (12m) aufweist, die mit einer Rastausnehmung (21r) des Türöffners (2) unter Ausbildung einer Rastverbindung zusammenwirkt.

## Claims

1. Door opener for a door, having a door leaf moveably mounted in or on a door frame, said door opener formed as a unit that is able to be mounted in or on the stationary door frame or a fixed wing for engaging with a lock latch on the door leaf or is able to be mounted in or on the door wing for interaction with a counter element on the fixed door frame or fixed leaf,
wherein the door opener comprises:
- a moveably mounted door opener latch (22),
- an electrically switchable locking device, having an electric actuator, e.g. an electromagnet, and a locking member (25) which is able to be controlled by the actuator, e.g. an armature,
- an unlocking switch device (1) that interacts with the locking member (25) of the locking device and is able to be switched by means of a manual switch actuating element (11) into an "off' switch position and an "on" switch where it is provided that,
when the unlocking switch means is in the "off' switch position, the locking device is able to be switched electrically into a locked position and a release position, wherein the locking device in the locked position locks the door opener latch (22) under the influence of the locking member (25) in order to the fix the door wing in the closed position, and, in the release position, releases the door opener latch (22) in order to reverse this locking of the door wing;
when the unlocking switch means is in the "on" switch position, the locking member (25) and/or the locking device are or is permanently switched into the release position and the door opener latch (22) is thereby released, and
wherein it is provided that
- the unlocking switch means (1) has a switch housing (12) in which the manual switch actuating element (11) is mounted to be moveably guided,
- the manual switch actuating element (11) and the switch housing (12) interact by means of a switching link means (11vk, 12s) for setting the "off' switch position and the "on" switch position,
- the manual switch actuating element (11) is formed as a switching button (11) that can be actuated manually by means of an exclusively axial pressing actuation,
- the switching button (11) has a switching tappet (11s),
**characterised in that**
- the unlocking switch means (1) is formed as a mechanical switch means that has exclusively mechanically acting components, and
- the switching plunger (11s) of the switch button (11) interacts with the locking member (25) of the locking device by means of a transfer device guided in the door opener (2).

2. Door opener according to claim 1,
**characterised in that**
the switching button (11) has a sliding element (11vk) which is guided in a switching link (12s) of the of the switch housing (12), or vice versa, i.e. the switch housing (12) has a sliding element which is guided in a switch link (12s) of the switching button (11).

3. Door opener according to claim 2,
**characterised in that**
the sliding element (11vk) and/or a locking element (11v) having the sliding element (11vk) are or is formed as an element that can be resiliently moved in two movement axes that are at an angle to each other.

4. Door opener according to claim 3,
**characterised in that**
the two movement axes that are at an angle to each other are perpendicular to each other.

5. Door opener according to one of claims 3 to 4,
**characterised in that**
the upper side of the sliding element (11vk) is bevelled in two directions that are at an angle to each other and correspond to the movement axes of the sliding element (11vk).

6. Door opener according to one of claims 2 to 5,
**characterised in that**
the switching link (12s) is formed as a slot-shaped recess for guiding the sliding element (11vk) that interacts therein.

7. Door opener according to one of claims 2 to 6,
**characterised in that**
the switching link (12s) is formed to be angled once or several times in its course.

8. Door opener according to one of claims 6 or 7,
**characterised in that**
the switching link (12s) has at least one latching point that corresponds to at least one switch position.

9. Door opener according to one of claims 2 to 8,
**characterised in that**
the switching link (12s) is formed to be substantially Z- or L-shaped in its course and has a laterally offset sliding recess (12sa) in its rear section.

10. Door opener according to claim 9,
**characterised in that**
the laterally offset sliding recess is formed as a latching point of the switching link in which the sliding element (11vk) is arranged in the "on" switch position.

11. Door opener according to claim 10,
**characterised in that**
the link element (11vk) in the "on" switch position of the switching button (11) abuts on a negative bevel of the offset sliding recess (12sa) with its rear edge.

12. Door opener according to one of the preceding claims,
**characterised in that**
the switching button (11) has a return spring (11f) formed as a compression spring that is arranged between the switching button (11) and the switch housing (12).

13. Door opener according to one of the preceding claims,
**characterised in that**
the transfer device is formed as a switching pin (24), wherein the side wall of the switching plunger (11s) facing towards the switching pin (24) is formed to retract or
project in its free end section via a switching edge (11sf) formed as a bevel, wherein the switching edge (11sf) interacts with the switching pin (24).

14. Door opener according to one of the preceding claims,
**characterised in that**
the switch housing (12) has a resiliant latching element (12r) having a latching nose (12m) that interacts with a latching recess (21r) of the door opener (2) by forming a latching connection.

## Revendications

1. Gâche pour une porte avec un battant de porte logé de façon mobile dans au niveau d'un encadrement de porte, conçue comme un module, la gâche pouvant être montée dans ou sur un encadrement de porte fixe ou sur battant fixe pour permettre une interaction avec un pêne sur le battant de porte ou la gâche pouvant être montée dans ou sur le battant de porte pour permettre une interaction avec un contre-élément sur l'encadrement de porte fixe ou le battant de porte fixe, la gâche comprenant :
- un pêne de gâche (22) logé de façon mobile,
- un dispositif de blocage commutable électriquement avec un actionneur électrique, par exemple un électroaimant, et un organe de blocage (25) pouvant être contrôlé par l'actionneur par exemple un dispositif d'ancrage,
- un dispositif à interrupteur de déverrouillage (1) qui interagit avec l'organe de blocage (25) du dispositif de blocage et qui peut être commuté, par l'intermédiaire d'un élément d'actionnement manuel de commutateur (11), dans une position de commutation « Arrët » et une position de commutation « Marche »,
moyennant quoi il est prévu que,
lorsque le dispositif à interrupteur de déverrouillage est dans la position de commutation « Arrêt », le dispositif de blocage peut être commuté électriquement dans une position de blocage et dans une position de libération, le dispositif de blocage bloquant, dans la position de blocage, le pêne de gâche (22) sous l'action de l'organe de blocage (25) afin de bloquer le battant de porte dans la position de fermeture et libérant, dans la position de libération, le pêne de gâche (22) afin d'annuler ce blocage du battant de porte ;
lorsque le dispositif d'interrupteur de déverrouillage est dans la position de commutation « Marche », l'organe de blocage (25) et/ou le dispositif de blocage est/sont commuté(s) en permanence dans la position de libération, et de ce fait le pêne de gâche (22) est libéré, et
moyennant quoi il est prévu que
- le dispositif à interrupteur de déverrouillage (1) comprend un boîtier d'interrupteur (12) dans lequel l'élément d'actionnement manuel de commutateur (11) est logé en étant guidé de manière mobile,
- l'élément d'actionnement manuel de commutateur (11) et le boîtier d'interrupteur (12) interagissent par l'intermédiaire d'un dispositif de coulisse de commutation (11vk, 12 s) pour le réglage de la position de commutation « Arrêt » et de la position de commutation « Marche »,
- l'élément d'actionnement manuel de commutateur (11) est conçu comme une touche de commutation (11) qui peut être actionnée manuellement par un actionnement par pression exclusivement axial,
- la touche de commutation (11) comprend un poussoir de commutation (11s),
**caractérisée en ce que**
- le dispositif à interrupteur de déverrouillage (1) est conçu comme un dispositif de commutation mécanique qui présente des composants agissant de façon exclusivement mécanique, et
- le poussoir de commutation (11 s) de la touche de commutation (11) interagit avec l'organe de blocage (25) du dispositif de blocage par l'intermédiaire d'un dispositif de transmission guidé dans la gâche (2).

2. Gâche selon la revendication 1,
**caractérisée en ce que**
la touche de commutation (11) comprend un élément à coulisse (11vk) qui est guidé dans une coulisse de commutation (12 s) du boîtier d'interrupteur (12) ou inversement, c'est-à-dire que le boîtier d'interrupteur (12) comprend un élément à coulisse qui est guidé dans une coulisse de commutation (12s) de la touche de commutation (11).

3. Gâche selon la revendication 2,
**caractérisée en ce que**
l'élément à coulisse (11vk) et/ou un élément de verrouillage (11v) comprenant l'élément à coulisse (11vk) est/sont conçu(s) comme un élément mobile de manière élastique sur deux axes de mouvement qui forment un angle l'un par rapport à l'autre.

4. Gâche selon la revendication 3,
**caractérisée en ce que**
les deux axes de mouvement qui forment un angle l'un par rapport à l'autre sont perpendiculaires l'un par rapport à l'autre.

5. Gâche selon l'une des revendications 3 à 4,
**caractérisée en ce que**
le côté supérieur de l'élément à coulisse (11vk) est chanfreiné dans deux directions qui forment un angle l'une par rapport à l'autre et qui correspondent aux axes de mouvement de l'élément à coulisse (11vk).

6. Gâche selon l'une des revendications 2 à 5,
**caractérisée en ce que**
la coulisse de commutation (12s) est conçue comme un évidement en forme de fente pour le guidage de l'élément à coulisse (11vk) qui s'y emboîte.

7. Gâche selon l'une des revendications 2 à 6,
**caractérisée en ce que**,
dans son tracé, la coulisse de commutation (12 s) est conçue de façon coudée une fois ou plusieurs fois.

8. Gâche selon l'une des revendications 6 ou 7,
**caractérisée en ce que**
la coulisse de commutation (12 s) présente au moins un emplacement d'encliquetage qui correspond à au moins une position de commutateur.

9. Gâche selon l'une des revendications 2 à 8,
**caractérisée en ce que**,
la coulisse de commutation (12 s) présente une extension globalement en forme de Z ou de L et comprend, dans sa portion arrière, un évidement de coulisse (12sa) à ramification latérale.

10. Gâche selon la revendication 9,
**caractérisée en ce que**
l'évidement de coulisse à ramification latérale est conçu comme un emplacement d'encliquetage de la coulisse de commutation dans laquelle l'élément à coulisse (11vk) est disposé dans la position de commutateur « Marche ».

11. Gâche selon la revendication 10,
**caractérisée en ce que**,
dans la position de commutation « Marche » de la touche de commutation (11), l'élément à coulisse (11vk) s'appuie, au niveau de son flanc arrière, contre un chanfrein négatif de l'évidement de coulisse (12sa).

12. Gâche selon l'une des revendications précédentes,
**caractérisée en ce que**
la touche de commutation (11) comprend un ressort de rappel (11f), conçu comme un ressort de compression, qui est disposé entre la touche de commutation (11) et le boîtier d'interrupteur (12).

13. Gâche selon l'une des revendications précédentes,
**caractérisée en ce que**
le dispositif de transmission est conçu comme une tige de commutation (24), la paroi latérale du poussoir de commutation (11 s) tournée vers la tige de commutation (24) étant conçue, au niveau de sa portion d'extrémité libre, en retrait ou en saillie au-dessus d'un flanc de commutation (11sf) conçu comme un chanfrein, le flanc de commutation (11sf) interagissant avec la tige de commutation (24).

14. Gâche selon l'une des revendications précédentes,
**caractérisée en ce que**
le boîtier d'interrupteur (12) comprend un élément d'encliquetage (12r) élastique avec un embout d'encliquetage (12 m) qui interagit avec un évidement d'encliquetage (21r) de la gâche (2) en formant une liaison par encliquetage.
